# EUROPÄISCHE PATENTSCHRIFT

(11) **EP 3 346 048 B1**
(45) Veröffentlichungstag und Bekanntmachung des Hinweises auf die Patenterteilung: **03.06.2020**
(21) Anmeldenummer: 17208885.8
(22) Anmeldetag: 20.12.2017
(51) Int. Cl.: D06F 58/24, D06F 58/22

(54) **WÄSCHEPFLEGEGERÄT ZUM TROCKNEN VON WÄSCHE**
LAUNDRY DEVICE FOR DRYING LAUNDRY
APPAREIL DE TRAITEMENT DU LINGE DESTINÉ AU SÉCHAGE DE LINGE

(30) Priorität: 09.01.2017 DE 102017200185
(43) Veröffentlichungstag der Anmeldung: 11.07.2018
(73) Patentinhaber: BSH Hausgeräte GmbH, 81739 München (DE)
(72) Erfinder: Drebant, Alexander, 12207 Berlin (DE); Ediger, Rainer, 12351 Berlin (DE); Lee, Linus, 16727 Oberkrämer (DE)

(56) Entgegenhaltungen:
- WO-A1-2015/010731
- DE-A1- 4 300 694
- DE-A1-102007 052 835
- DE-A1-102008 032 800
- DE-A1-102009 002 076

## Beschreibung

Die vorliegende Erfindung betrifft ein Wäschepflegegerät zum Trocknen von Wäsche mit einem Kondensatwasserbehälter zum Auffangen des beim Trocknungsprozess erzeugten Kondenswassers aus der feuchten Wäsche und ein Verfahren zum Auffangen und Entleeren von bei einem Trocknungsprozess erzeugtem Kondenswasser aus feuchter Wäsche in einem Wäschepflegegerät.

Für gewöhnlich werden bei Wäschepflegegeräten, wie beispielsweise Wärmepumpentrocknern oder Kondensationstrocknern, in der Regel Wärmetauscher mit feinen Lamellen aus Aluminium verbaut. Bei einer Filterung der Flusen aus der Prozessluft kann in der Regel keine 100%ige Filterwirkung erreicht werden. Ein nicht unerheblicher Teil der Flusen bleibt daher an den Lamellen der Wärmetauscher hängen und bewirkt somit eine über die Lebensdauer verschlechterte Kondensationsrate, wodurch die gesamte Performance des Gerätes mit der Zeit nachlässt. Um der Verschlechterung der Performance mit der Zeit entgegen zu wirken, ist bei manchen Geräten eine Spüleinrichtung zum Spülen eines frontalen Bereiches eines Evaporators vorgesehen. Bei einem Selbstreinigungsprozess, welcher bei jedem Trocknungszyklus durchgeführt wird, wird über die Spüleinrichtung Kondenswasser auf den frontalen Bereich des Evaporators zur Reinigung der Lamellen gesprüht. Bei dem für die Spülung der Lamellen verwendeten Spülwasser handelt es sich somit um zuvor aufgefangenes Kondenswasser, welches von dem Kondensatwasserbehälter durch eine Reinigungsleitung geführt und schließlich mit Hilfe eines Diffusors auf den Lamellen verteilt wird. Auf Basis der Durchführung des Selbstreinigungsprozesses wird folglich verhindert, dass sich Flusen auf den Lamellen ansammeln.

Das nicht für die Selbstreinigung verwendete Kondenswasser wird in einem Kondensatwasserbehälter während der Trocknung der feuchten Wäsche angesammelt und gespeichert, bis der Benutzer des Wäschepflegegerätes den Behälter entleert. Die Entleerung des Kondensatwasserbehälters erfolgt meist nach der kompletten Trocknung der Wäsche. Die Größe des Kondensatwasserbehälters ist aus geometrischen Gründen begrenzt, wodurch es bei höheren Beladungen mit Wäsche in dem Wäschepflegegerät dazu kommt, dass das vorhandene Volumen im Kondensatwasserbehälter nicht ausreicht, um das gesamte anfallende Kondenswasser einer kompletten Trocknung zu speichern. Höhere Beladungen sind beispielsweise Beladungen von > 9 kg + 60% Massenanteil an Restfeuchte in der zu trocknenden Wäsche. Durch das fehlende Speichervolumen von Kondenswasser in dem Kondensatwasserbehälter kann es dazu kommen, dass während eines Trocknungsprozesses das anfallende Kondenswasser nicht vollständig in dem Kondensatwasserbehälter gespeichert werden kann, so dass letzten Endes eine resultierende Restfeuchte in der zu trocknenden Wäsche verbleibt mit dem Resultat, dass die Wäsche nicht vollständig getrocknet wird.

Die DE 10 2007 052835 offenbart eine Vorrichtung zum Reinigen eines innerhalb eines Prozessluftkreislaufes eines Wasch- oder Wäschetrockners angeordneten Bauteiles, insbesondere eines Verdampfers einer Kondensatoreinrichtung. Es wird Kondensatwasser, welches in dem Prozessluftkreislauf aus dem Trockner von feuchter Wäsche gewonnen und in einer Kondensatwasserwanne aufgefangen wird, zu einem oberhalb des Verdampfers vorgesehenen Spülbehälter oder zu einer Spülkammer eines diese und einen als Speicherkammer dienenden Überlaufbereich umfassenden Sammelbehälter hingeleitet und durch schlagartiges Öffnen des Spülbehälters bzw. der Spülkammer auf der Austrittsseite als Wasserschwall an das betreffende Bauteil abgegeben, und/oder es wird unter Druck stehendes Leistungswasser an das betreffende Bauteil abgegeben.

DE 43 00 694 A1 beschreibt ein Wäschepflegegerät mit einer Kondensatwasserbehälterschale, welche eine zusätzliches Pufferspeichervolumen zum Aufnehmen von Kondenswasser aufweist.

DE 197 0 225 A1 beschreibt einen elektrischen Kondensations-Wäschetrockner mit Mikroprozessorsteuerung.

DE 10 2007 049 061 und DE 10 2008 032 800 A1 beschreiben jeweils eine Vorrichtung zum Reinigen eines Bauteils, insbesondere eines Verdampfers einer Kondensatoreinrichtung.

Angesichts dieser Probleme im Stand der Technik ist die Aufgabe der vorliegenden Erfindung, ein Wäschepflegegerät und ein Verfahren zum Betreiben eines Wäschepflegegerätes bereitzustellen, in welchem eine vollständige Trocknung von Wäsche verbessert ist. Insbesondere ist eine Aufgabe der vorliegenden Erfindung, ein Wäschepflegegerät bereit zu stellen, welches das bei einer Trocknung anfallende Kondenswasser vollständig speichern kann.

Diese Aufgaben werden gelöst mit einem Wäschepflegegerät und einem Verfahren gemäß jeweiligem unabhängigem Patentanspruch. Vorteile und Merkmale bevorzugter und fakultativer Ausführungsformen der vorliegenden Erfindung ergeben sich aus den abhängigen Patentansprüchen, nachfolgender Beschreibung und/oder beigefügter Zeichnung.

Vorschlagsgemäß umfasst das Wäschepflegegerät zum Trocknen von Wäsche einen Kondensatwasserbehälter zum Auffangen des beim Trocknungsprozess erzeugten Kondenswassers aus der feuchten Wäsche. Ferner weist das Wäschepflegegerät eine Bodengruppe auf, welche über eine Behälterleitung zum Leiten des Kondenswassers in den Kondensatwasserbehälter mit diesem verbunden ist. Der Kondensatwasserbehälter ist aus einer Kondensatwasserbehälterschale zum Entleeren des Kondensatwasserbehälters entnehmbar und wieder einführbar. Erfindungsgemäß weist die Kondensatwasserbehälterschale ein zusätzliches Pufferspeichervolumen zum Aufnehmen von Kondenswasser auf, wobei der Kondensatwasserbehälter über ein Klappenelement mit einer Reinigungsleitung verbunden ist, wobei das Klappenelement ein Federelement aufweist, welches bei Entnahme des Kondensatwasserbehälters entlastet ist, so dass zur Entleerung des Pufferspeichervolumens das Kondenswasser über eine Öffnung des entlasteten Klappenelements durch die Reinigungsleitung abfliesst. Vorliegend handelt es sich bei dem Wäschepflegegerät insbesondere um einen Trockner oder Waschtrockner, beispielsweise einen Wärmepumpentrockner oder einen Kondensationstrockner. Das Wäschepflegegerät umfasst u. a. die Wäschetrommel, in welcher die feuchte zu trocknende Wäsche angeordnet ist. Ferner umfasst die Bodengruppe z. B. eine Kondenswasserpumpe, Ventile, ein Flusensieb, ein Luftgebläse, etc. Zwischen der Bodengruppe und dem Kondensatwasserbehälter ist eine Behälterleitung angeordnet, über welche das Kondenswasser z.B. über die Kondenswasserpumpe von der Bodengruppe in den Kondensatwasserbehälter geleitet werden kann. Der Kondensatwasserbehälter als solcher ist in einer Kondensatwasserbehälterschale gelagert, aus welcher der Kondensatwasserbehälter entnehmbar und wieder einführbar ist. Die Kondensatwasserbehälterschale weist ein zu einem Kondensatwasserbehältervolumen des Kondensatwasserbehälters zusätzliches Pufferspeichervolumen auf, in welchem Kondenswasser gespeichert werden kann, insbesondere wenn der Kondensatwasserbehälter als solcher bereits voll mit Kondenswasser gefüllt ist. Die Kondensatwasserbehälterschale ist z. B. durch eine Ausnehmung in dem Gehäuse des Wäschepflegegerätes gegeben. Der Kondensatwasserbehälter ist zumindest teilweise in die Kondensatwasserbehälterschale einführbar, wobei das zusätzliche Pufferspeichervolumen durch einen Bereich der Ausnehmung gegeben ist, welcher nach Einfügen des Kondensatwasserbehälters nicht von diesem eingenommen ist. Wenn folglich ein maximales Speichervolumen des Kondensatwasserbehälters erreicht ist, kann noch zu speicherndes Kondenswasser in dem zusätzlichen Pufferspeichervolumen der Kondensatwasserbehälterschale gespeichert werden. Dies hat den Vorteil, dass das Kondenswasser, welches bei einer vollständigen Trocknung anfällt, auch vollständig durch das Wäschepflegegerät, insbesondere in dem Aufnahmevolumen des Kondensatwasserbehälters und der Kondensatwasserbehälterschale aufgenommen werden kann. Hierdurch kann der Verbleib einer Restfeuchte in der zu trocknenden Wäsche vermieden werden.

Zwischen der Behälterleitung und der Kondensatwasserbehälterschale besteht eine Fluidverbindung, über welche, insbesondere bei Überschreiten eines Schwellenwertes, Kondenswasser aus der Behälterleitung direkt oder über den Kondensatwasserbehälter in die Kondensatwasserbehälterschale fließt. Ist ein maximales Aufnahmevolumen des Kondensatwasserbehälters erreicht, so kann gemäß einer Ausführungsform Kondenswasser aus der Behälterleitung direkt in die Kondensatwasserschale fließen.

Gemäß einer weiteren Ausführungsform ist es auch denkbar, dass Kondenswasser aus dem Kondensatwasserbehälter in die Kondensatwasserbehälterschale fließt, so dass das Kondenswasser in der Behälterleitung in den Kondensatwasserbehälter fließen kann. Für beide Ausführungsformen sind jeweils, insbesondere elektromechanische, Ventile vorgesehen, welche über eine Steuerung ansteuerbar sind. Die Ventile weisen dabei jeweils einen Zustand auf, in dem das Kondenswasser durch die Ventile passieren kann (geöffneter Zustand), und einen Zustand, in dem das Kondenswasser nicht durch die Ventile passieren kann (geschlossener Zustand). Die Kondensatwasserbehälterschale wird mit Kondenswasser gefüllt, wenn ein Schwellenwert in dem Kondensatwasserbehälter überschritten wird. Der Schwellenwert entspricht dabei einem vorbestimmten Aufnahmevolumen des Kondenswassers oder einem vorbestimmten Kondenswassergewicht. Dies hat den Vorteil, dass eine Befüllung der Kondensatwasserbehälterschale automatisch erfolgt und erst erfolgt, nachdem der Kondensatwasserbehälter mit Kondenswasser maximal gefüllt ist.

Bevorzugt besteht in einem eingefühten Zustand des Kondensatwasserbehälters zwischen dem Kondensatwasserbehälter und der Kondensatwasserbehälterschale eine Fluidverbindung, über welche bei Überschreiten eines Schwellenwertes Kondenswasser aus dem Kondensatwasserbehälter in die Kondensatwasserbehälterschale fließt. Bei einer Entnahme des Kondensatwasserbehälters wird die Fluidverbindung zwischen dem Kondensatwasserbehälter und der Kondensatwasserbehälterschale unterbrochen, so dass kein Kondenswasser aus dem Kondensatwasserbehälter während der Entnahme unerwünscht entweichen kann. Zum Verschließen der Fluidverbindung kann hierfür beispielsweise ein Ventil oder eine wiederverschließbare Membran oder dergleichen vorgesehen sein. Im Falle einer Membran könnte diese im eingeführten Zustand des Kondensatwasserbehälters mit einem Hohlzylinderstück reversibel durchstoßbar und wiederverschließbar sein. Hierdurch kann in dem eingeführten Zustand des Kondensatwasserbehälters die Fluidverbindung zwischen dem Kondensatwasserbehälter und der Kondensatwasserbehälterschale aufgebaut werden.

Der Schwellenwert entspricht einem, insbesonderen maximalen, Kondenswassergewicht, welches von dem Kondensatwasserbehälter, insbesondere maximal, aufnehmbar ist. Es ist denkbar, dass die Fluidverbindung zwischen dem Kondensatwasserbehälter und der Kondensatwasserbehälterschale in eingeführtem Zustand durch einen Aktor auf Basis des bereits angesammelten Kondenswassergewichtes in dem Kondensatwasserbehälter einstellbar ist, insbesondere automatisch einstellbar ist. Bevorzugt liegt der Schwellenwert in einem Bereich von 2 kg bis 6 kg Kondenswasser. Bei Erreichen des Schwellenwertes wird der Aktor folglich geschaltet, so dass eine Fluidverbindung zwischen dem Kondensatwasserbehälter und der Kondensatwasserbehälterschale entsteht. Der Aktor kann dabei rein mechanisch oder elektromechanisch gesteuert werden. Dies ermöglicht eine automatische oder quasi automatische Befüllung der Kondensatwasserbehälterschale. Der Begriff "maximal" ist vorliegend so zu verstehen, dass der Kondensatwasserbehälter ein Aufnahmevolumen bereitstellt, welches eine maximale Aufnahme von Kondenswasser erlaubt. Das maximal aufgenommene Kondenswasser hat folglich ein maximales Kondenswasservolumen und/oder ein maximales Kondenswassergewicht.

Gemäß der Erfindung ist der Kondensatwasserbehälter über ein Klappenelement mit einer Reinigungsleitung verbunden. Über die Reinigungsleitung kann während eines Trocknungsprozesses oder nach einem Trocknungsprozess Kondenswasser aus der Kondensatwasserbehälterschale über die Reinigungsleitung in eine Spülvorrichtung geleitet werden, welche die Lamellen eines Evaporators von Flusen reinigt. Dies hat den Vorteil, dass mit dem zuvor gesammelten Kondenswasser ein Selbstreinigungsprozess durchgeführt werden kann. Gemäß der Erfindung weist das Klappenelement ein Federelement auf, welches bei Entnahme des Kondensatwasserbehälters entlastet ist, so dass es zur Entleerung des Pufferspeichervolumens das Kondenswasser über eine Öffnung in dem entlasteten Klappenelement durch die Reinigungsleitung abfließt. Bei Entnahme des Kondensatwasserbehälters wird das Federelement des Klappenelements aufgrund des fehlenden Eigengewichts des Kondensatwasserbehälters (insbesondere ohne Kondenswasser) entlastet, wodurch die Öffnung in dem Klappenelement zwischen der Kondensatwasserbehälterschale und der Reinigungsleitung freigegeben ist. Hierdurch kann das Kondenswasser aus der Kondensatwasserbehälterschale in die Reinigungsleitung abfließen. Hierdurch wird erreicht, dass die Kondensatwasserbehälterschale bei einer Entnahme des Kondensatwasserbehälters automatisch entleert wird. Ferner steht die Kondensatwasserbehälterschale in vorteilhaften Ausführungsformen mit einer Rücklaufleitung zum Rückleiten des Kondenswassers in die Bodengruppe, insbesondere bei einer bereits erfolgten maximalen Kondenswasseraufnahme in der Kondensatwasserbehälterschale, in Fluidverbindung. Für den Fall, dass die Kondensatwasserbehälterschale ebenfalls schon voll mit Kondenswasser ist, kann Kondenswasser über die Rücklaufleitung zurück in die Bodengruppe geleitet werden. Dies hat den Vorteil, dass innerhalb des Wäschepflegegeräts stets ein Kondenswasserkreislauf vorhanden ist, über welchen das Kondenswasser innerhalb des Wäschepflegegeräts verteilt sein kann. Hierdurch wird vermieden, dass der Kondensatwasserbehälter oder die Kondensatwasserbehälterschale durch das Kondenswasser zerstört werden, bzw. dass das Kondenswasser nicht aus der feuchten Wäsche entweichen kann.

Die Rücklaufleitung weist bevorzugt eine Rücklaufleitungswandung auf, welche sich von einem Boden der Kondensatwasserbehälterschale in die Kondensatwasserbehälterschale hinein erstreckt. Erst bei Überschreiten eines Kondenswasserpegels größer als die Erstreckung der Rücklaufleitungswandung erfolgt ein Rücklaufen des Kondenswassers über die Rücklaufleitung, wobei das Rücklaufen insbesondere automatisch erfolgt. Die Rücklaufleitungswandung definiert folglich ein mögliches maximales Aufnahmevolumen der Kondensatwasserbehälterschale. Je länger sich die Rücklaufleitungswandung in die Kondensatwasserbehälterschale erstreckt, desto größer ist das Aufnahmevolumen der Kondensatwasserbehälterschale. Das maximale Aufnahmevolumen der Kondensatwasserbehälterschale ist proportional zu einer Grundfläche der Kondensatwasserbehälterschale mal einer Länge der Erstreckung der Rücklaufleitungswandung in die Kondensatwasserbehälterschale hinein. Hierdurch wird in einfacher Weise ein automatisches Rückleiten des Kondenswassers über die Rücklaufleitung realisiert, wenn ein maximales Aufnahmevolumen von Kondenswasser in der Kondensatwasserbehälterschale erreicht ist, insbesondere ohne weitere Hilfsmittel.

Gemäß einer bevorzugten Ausführungsform des Wäschepflegegerätes umfasst das Klappenelement eine auslenkbaren Klappe zum Entleeren des Pufferspeichervolumens. Bevorzugt ist die auslenkbare Klappe über einen Aktor, insbesondere einen Hubmagneten, auslenkbar. Insbesondere ist die auslenkbare Klappe für eine Entleerung öffenbar oder verschließbar, wobei der Aktor, insbesondere der Hubmagnet, über eine Steuerung ansteuerbar ist. Der Aktor, insbesondere der Hubmagnet, ist über die Steuerung elektrisch oder elektromechanisch ansteuerbar. Die über den Aktor ansteuerbare auslenkbare Klappe kann während des Betriebes des Trocknens Kondenswasser für einen internen Spülvorgang des Evaporators freisetzen. Das Kondenswasser zum Spülen des Evaporators wird insbesondere aus der Kondensatwasserbehälterschale freigesetzt. Der Aktor, insbesondere der Hubmagnet, ist an der Kondensatwasserbehälterschale mit mindestens einem Befestigungsmittel befestigt und steht mittels einer elektrischen Kontaktierung mit der Steuerung in Verbindung. Steuert die Steuerung den Aktor an, so kann die auslenkbare Klappe geöffnet werden, so dass Kondenswasser aus dem Pufferspeichervolumen in die Reinigungsleitung entweichen kann.

Bei dem Ausführungsbeispiel mit der auslenkbaren Klappe kann beispielsweise auf eine Rückleitung verzichtet werden. Das Ausführungsbeispiel mit der auslenkbaren Klappe kann folglich als alternative Ausführungsform oder als eine ergänzende Ausführungsform verstanden werden, da auf eine Rücklaufleitung verzichtet werden kann, aber nicht muss.

Ein weiterer Aspekt der vorliegenden Erfindung betrifft ein Verfahren zum Auffangen und anschließenden Entleeren von bei einem Trocknungsprozess erzeugten Kondenswasser aus feuchter Wäsche in einem Wäschepflegegerät. Dabei weist das Wäschepflegegerät eine Bodengruppe auf, welche über eine Behälterleitung zum Leiten des Kondenswassers in einen Kondensatwasserbehälter verbunden ist. Der Kondensatwasserbehälter ist in einer Kondensatwasserbehälterschale zum Entleeren des Kondensatwasserbehälters entnehmbar und wieder einführbar. Gemäß dem vorgeschlagenen Verfahren wird das Kondenswasser in ein zusätzliches Pufferspeichervolumen der Kondensatwasserbehälterschale geleitet, insbesondere nach einer maximalen Aufnahme von Kondenswasser in dem Kondensatwasserbehälter. Insbesondere wird gemäß dem vorgeschlagenen Verfahren Kondenswasser in die Kondensatwasserbehälterschale geleitet, wenn durch die mit Sensoren gekoppelte Steuerung festgestellt wurde, dass der Kondensatwasserbehälter bereits ein maximales Aufnahmevolumen an Kondenswasser aufgenommen hat. Das noch während einer Trocknung anfallende Kondenswasser kann folglich vollständig innerhalb des Wäschepflegegerätes gespeichert werden, so dass die zu trocknende Wäsche vollständig getrocknet werden kann. Eine Entleerung der Kondensatwasserbehälterschale erfolgt über eine Öffnung in einem Klappenelement, wobei das Klappenelement ein Federelement aufweist, so dass bei einer Entnahme des Kondensatwasserbehälters das Klappenelement entlastet wird und die Öffnung für das Kondenswasser freigibt und das Kondenswasser über eine Reinigungsleitung aus der Kondensatwasserbehälterschale abfließt. Bei Entnahme des Kondensatwasserbehälters nach einem Trocknungsprozess wird hierdurch automatisch das Pufferspeichervolumen der Kondensatwasserbehälterschale geleert, in dem das in der Kondensatwasserbehälterschale aufgefangene Kondenswasser in die Reinigungsleitung abfließt.

Wie beim Verfahren vorgeschlagen, wird zur Entleerung der Kondensatwasserbehälterschale eine Öffnung in einem Klappenelement über eine auslenkbare Klappe geöffnet, so dass die Klappenöffnung das Kondenswasser freigibt und das Kondenswasser über die Reinigungsleitung aus der Kondensatwasserbehälterschale abfließt. Ein abfließendes Kondenswasser über eine auslenkbare Klappe kann als alternative Ausführungsform des Verfahrens verstanden werden oder als ergänzende Ausführungsform des Verfahrens. Die auslenkbare Klappe kann folglich allein oder in Ergänzung zu der Öffnung in dem Klappenelement vorhanden sein. Das Öffnen über die auslenkbare Klappe erfolgt insbesondere während eines Trocknungsprozesses, während das Abfließen des Kondenswassers über die Öffnung in dem Klappenelement vorzugsweise nach einem Trocknungsprozess erfolgt, wenn der Kondensatwasserbehälter aus dem Wäschepflegegerät entnommen wurde.

Bevorzugt ist die auslenkbare Klappe mit einem elektrisch ansteuerbaren Aktor, insbesondere Hubmagneten, elektromechanisch oder elektrisch gekoppelt. Über eine Steuerung wird die auslenkbare Klappe elektrisch oder elektromechanisch angesteuert, insbesondere erfolgt die Ansteuerung während eines Trocknungsprozesses. Durch die Ansteuerung der auslenkbaren Klappe während eines Trocknungsprozesses wird Kondenswasser über eine Reinigungsleitung in eine Spüleinrichtung geleitet, welche das Kondenswasser auf die Lamellen des Evaporators verteilt, um diese zu spülen. Hierdurch kann die Leistungs-Performance des Wäschepflegegerätes langfristig aufrechterhalten werden, da vermieden wird, dass der Evaporator über die Zeit mit Flusen besetzt wird.

Bevorzugt steht die Kondensatwasserbehälterschale mit einer Rücklaufleitung zum Rückleiten des Kondenswassers in die Bodengruppe in Fluidverbindung. Ferner weist die Rücklaufleitung eine Rücklaufleitungswandung auf, welche sich von einem Boden der Kondensatwasserbehälterschale in die Kondensatwasserbehälterschale hinein erstreckt. Bei einem Überschreiten des Kondenswasserpegels größer als die Erstreckung der Rücklaufleitungswandung läuft Kondenswasser über die Rücklaufleitung, insbesondere automatisch, zurück. Das maximale Aufnahmevolumen der Kondensatwasserbehälterschale ist folglich proportional zur endlichen Erstreckung der Rücklaufleitungswandung. Das Rückleiten über die Rücklaufleitung erfolgt automatisch, ohne dass ein zusätzlicher Aktor oder ein Ventil oder dergleichen geschaltet werden müsste.

Weitere Vorteile und Merkmale der vorliegenden Erfindung ergeben sich aus der nachfolgenden Beschreibung bevorzugter Ausführungsformen mit Bezug auf die Figuren der beigefügten Zeichnung. Es versteht sich, dass einzelne in den jeweiligen Figuren gezeigte Ausführungsformen ein Merkmal aufweisen können, die auch in anderen Ausführungsformen zum Einsatz gelangen können, auch wenn dies nicht explizit genannt ist und sofern dies nicht aufgrund technischer Gegebenheiten oder explizit ausgeschlossen wurde. Es zeigen:
- Fig. 1:: eine perspektivische Ansicht eines Wäschepflegegerätes, insbesondere eines Trockners,
- Fig. 2:: eine zweidimensionale schematische Ansicht eines Wäschepflegegerätes gemäß Figur 1, in dem der Prozesskreislauf schematisch skizziert ist,
- Fig. 3:: eine Seitenansicht eines Kondensatwasserbehälters gemäß einem ersten Ausführungsbeispiel,
- Fig. 4:: ein Klappenelement, welches in dem Kondensatwasserbehälter gemäß Fig. 3 eingesetzt wird,
- Fig. 5:: eine schematische zweidimensionale Darstellung des Prozesskreislaufes in dem Wäschepflegegerät gemäß Figur 1-4, also gemäß der ersten Ausführungsform
- Fig. 6a, 6b:: eine schematische Zeichnung des Wäschepflegegerätes bei eingesetztem Kondensatwasserbehälter (Fig. 6a) und bei entnommenen Kondensatwasserbehälter (Fig. 6b),
- Fig. 7:: einen Kondensatwasserbehälter gemäß einer weiteren Ausführungsform,
- Fig. 8:: eine schematische Darstellung des Wäschepflegegerätes gemäß der weiteren Ausführungsform mit eingeführtem Kondensatwasserbehälter,
- Fig. 9a, 9b:: eine schematische Zeichnung des geschlossenen Zustands der Klappe (Fig. 9a) und des geöffneten Zustands der Klappe (Fig. 9b) bei Verwendung einer auslenkbaren Klappe gemäß der weiteren Ausführungsform.

Im Folgenden wird in Zusammenschau der Figuren 1-6b eine erstes Ausführungsform und in Zusammenschau der Figuren 1, 2 und 7-9b eine weiteres Ausführungsform des Wäschepflegegerätes 1 erläutert.

Figur 1 zeigt eine schematisch dreidimensionale Darstellung eines Wäschepflegegerätes 1, insbesondere eines Trockners. Das Wäschepflegegerät 1 weist eine Trommel 2 auf, in welcher Wäsche 3 eingefüllt ist. Das Wäschepflegegerät 1 weist ferner einen Kondensatwasserbehälter 8 auf, welcher Kondenswasser 40 während eines Trocknungsprozesses auffängt. Während eines Reinigungsprozesses können Lamellen des Evaporators (nicht gezeigt) gereinigt werden, indem Kondenswasser in einer Reinigungsleitung 12 zu der Bodengruppe 21, welche u. a. auch den Evaporator umfasst, geleitet wird. Das Kondenswasser wird aus dem Kondensatwasserbehälter 8 oder aus einer Kondensatwasserbehälterschale 25 durch die Betätigung eines Aktors 11, insbesondere eines Hubmagneten, in die Reinigungsleitung 12 geleitet. Durch die Betätigung des Aktors 11 wird ein Öffnungsmechanismus 20 betätigt, was in einer Öffnung der Reinigungsleitung 12 resultiert. Im geöffneten Zustand der Reinigungsleitung 12 kann Kondenswasser aus dem Kondensatwasserbehälter 8 oder aus der Kondensatwasserbehälterschale 25 in die Reinigungsleitung 12 fließen.

Figur 2 zeigt schematisch einen detaillierteren Aufbau des Wäschepflegegerätes 1. Schematisch dargestellt ist die Trommel 2, in welcher zu trocknende Wäsche 3 eingebracht ist. Über einen Prozessluftkreislauf 4 kann Prozessluft in die Trommel 2 eingeblasen werden, um die feuchte Wäsche 3 zu trocknen. Nach Austritt der Prozessluft aus der Trommel 2 in den Prozessluftkanal 4 passiert die Prozessluft ein Flusensieb 19, welches mittransportierte Flusen aus der Trommel 2 überwiegend auffängt. Die Prozessluft passiert das Flusensieb 19 und gelangt in einen Wärmetauscher 14, wo die Prozessluft abgekühlt wird. Dabei kondensiert die Feuchtigkeit aus der Prozessluft und wird in dem Kondensatwasserbehälter 8 bzw. in der Kondensatwasserbehälterschale 25 gesammelt und zu einem späteren Zeitpunkt zur Abspülung des Wärmetauschers 14 verwendet. Das Kondenswasser wird über eine Behälterleitung 6 in den Kondensatwasserbehälter 8 bzw. in die Kondensatwasserbehälterschale 25 geleitet. Hierfür ist eine Kondenswasserpumpe 7 vorgesehen, welche das Kondenswasser durch die Behälterleitung 6 pumpt. Am Eintritt des Kondensatwasserbehälters 8 ist ein Filtereinsatz 9 vorgesehen, um das Kondenswasser nochmal, insbesondere von Flusen, zu filtern, um zu vermeiden, dass Flusen oder dergleichen in den Kondensatwasserbehälter 8 gelangen. Der Filtereinsatz 9 dichtet den Kondensatwasserbehälter 8 gegenüber der Umgebung an der Öffnung 10 des Kondensatwasserbehälters 10 ab. Der Kondensatwasserbehälter 8 ist in einer Kondensatwasserbehälterschale 25 eingeführt. Kondenswasser 40 kann über die Reinigungsleitung 12 durch Betätigung eines Aktors 11 über ein Ventil 13 zum Wärmetauscher 14 gelangen. Der Wärmetauscher 14 umfasst einen Diffusor, mit dem das Kondenswasser auf die Lamellen eines Evaporators verteilt werden kann. Die Betätigung des Aktors 11 kann über eine Steuerung 26 angesteuert werden. Die Betätigung des Aktors 11 erfolgt vorzugsweise elektrisch oder elektromechanisch. Durch Betätigung des Aktors 11 wird ein Öffnungsmechanismus 20 betätigt, der darin resultiert, dass die Reinigungsleitung 12 geöffnet wird. Ein Antriebsmotor 22, welcher mit einem Riemen 23 gekoppelt ist, ist für eine Drehbewegung der Trommel 2 zuständig. Die Kopplung des Riemens 23 an den Antriebsmotor 23 erfolgt über eine Rolle 24.

Figur 3 zeigt einen Kondensatwasserbehälter 8 eines Wäschepflegegerätes 1 gemäß einer ersten Ausführungsform. Über die Kondenswasserpumpe 7 wird Kondenswasser über die Behälterleitung 6 in einen Eingang 30 eingeleitet. In dem Eingang 30 ist der Filtereinsatz 9 zum Filtern des Kondenswassers angeordnet. Nach Passieren des Filtereinsatzes 9 dringt das Kondenswasser in den Kondensatwasserbehälter 8 ein. Unterhalb des Kondensatwasserbehälters 8 ist die Kondensatwasserbehälterschale 25 angeordnet, in der der Kondensatwasserbehälter 8 eingeschoben ist. Die Kondensatwasserbehälterschale 25 weist ein Pufferspeichervolumen 32 auf, welches zusätzlich Kondenswasser aufnehmen kann. Ausgehend von einem Boden 34 der Kondensatwasserbehälterschale 25 erstreckt sich eine Rücklaufsleitungswandung 36 einer Rücklaufleitung in die Kondensatwasserbehälterschale 25 hinein. Erst wenn das Kondenswasser 40 in der Kondensatwasserbehälterschale 25 einen Wasserpegel erreicht, der größer als die Erstreckung der Rücklaufleitungswandung 36 ist, erfolgt automatisch ein Rücklaufen des Kondenswassers 40 durch die Rücklaufleitung 38. Die Rücklaufleitung 38 ist mit der Bodengruppe 21 gekoppelt. Der Kondensatwasserbehälter 8 ist mit der Reinigungsleitung 12 über ein Klappenelement 42 gekoppelt. Das Klappenelement ist in Fig. 4 gezeigt und 42 weist ein Federelement 44 auf sowie eine Öffnung 46, durch welche Kondenswasser 40 in einem entlasteten Zustand des Federelements 44 in die Reinigungsleitung 12 entweichen kann.

Die Figuren 5 und 6a, 6b zeigen in Zusammenschau die Funktionsweise des Klappenelements 42. Figur 5 zeigt eine schematische Ansicht der Funktionsweise des Wäschepflegegerätes 1, in dem der Kondensatwasserbehälter 8 in die Kondensatwasserbehälterschale 25 eingeführt ist. Fig. 6a und 6b zeigen jeweils einen Zoom 60 gemäß Fig. 5. Die durchgezogene Linie, welche mit dem Bezugszeichen "A" bezeichnet ist, zeigt einen Zustand, in dem das Klappenelement 42 auf der Reinigungsleitung 12 angebracht ist und die Öffnung 46 des Klappenelements 42 verschließt. Dieser Zustand ist auch in Fig. 6a zu sehen. Die gestrichelte Linie, welche mit dem Bezugszeichen "B" gekennzeichnet ist, zeigt einen Zustand, in dem der Aktor 11 betätigt wurde, was in einem Öffnen des Öffnungsmechanismus 20 resultiert. Das Klappenelement 42, welches im geschlossenen Zustand (Fig. 6a) unter Spannung steht, wird im geöffneten Zustand (Fig. 6b) entspannt, so dass das Klappenelement 42 zumindest teilweise aus der Reinigungsleitung 12 in Richtung auf den Öffnungsmechanismus 20 in Zustand B hochragt, so dass die Öffnung 46 in Relation zu der Kondensatwasserbehälterschale 25 freiliegt. Wie in Fig. 6b dargestellt, kann in dem geöffneten Zustand Kondenswasser 40 durch die Öffnung 46 in die Reinigungsleitung 12 fließen. In dem geöffnetem Zustand ist der Kondensatwasserbehälter 8 aus dem Wäschepflegegerät entnommen (siehe Fig. 6b), während im geschlossenen Zustand der Kondensatwasserbehälter 8 in dem Wäschepflegegerät 1 eingeführt ist (siehe Fig. 6a). Das Klappenelement 42 dient in Kombination mit dem Öffnungsmechanismus 20 als Verschlusselement und ist insbesondere als Kegelrohr ausgebildet. Eine Öffnung 48 der Reinigungsleitung 12 ist wie in Fig. 6a dargestellt im verschlossenen Zustand geschlossen, da die Öffnung 46 des Klappenelements 42 und die Öffnung 48 der Reinigungsleitung 12 nicht kongruent zueinander sind. Wird hingegen der Aktor 11 betätigt, so dass das Federelement 44 entspannen kann, wie in Figur 6b dargestellt, so sind die Öffnung 48 und die Öffnung 46 zueinander kongruent, so dass Kondenswasser 40 durch diese beiden Öffnungen in die Reinigungsleitung 12 fließen kann. Das Bezugszeichen 50 zeigt einen maximalen Kondenswasserpegel des Kondenswasser 40 in dem Kondensatwasserbehälter 8 bzw. der Kondensatwasserbehälterschale 25 an.

Figur 7 zeigt eine weitere Ausführungsform, welche alternativ zu der Ausführungsform gemäß Figur 3 ausgeführt ist. Die Ausführungsform gemäß Figur 7 könnte allerdings auch in Kombination mit der Ausführungsform gemäß Figur 3 ausgeführt werden, was vorliegend jedoch nicht dargestellt ist. Figur 7 zeigt ein Kondensatwasserbehälter 8, ähnlich wie in Figur 3. Der Unterschied zu Figur 3 ist, dass der Kondensatwasserbehälter 8 nicht mit einer Rücklaufleitung 38 verbunden ist. Ferner weist das Klappenelement 42 eine auslenkbare Klappe 70 auf. Die auslenkbare Klappe 70 ist mit dem Aktor 11 gekoppelt. Bei Betätigen des Aktors 11 wird die auslenkbare Klappe 70 entsprechend ausgelenkt, so dass Kondenswasser 40 aus dem Pufferspeichervolumen 32 durch die Klappenöffnung der Klappe 70 in die Reinigungsleitung 12 fließen kann. Dies ist in Zusammenschau der Figuren 8 und 9a und 9b zu entnehmen. Figur 9a zeigt dabei einen geschlossenen Zustand, in dem die auslenkbare Klappe geschlossen an dem Klappenelement 42 anliegt. Figur 9b zeigt einen ausgelenkten Zustand der auslenkbaren Klappe 70, in dem die Öffnung der auslenkbaren Klappe 70 das Eindringen von Kondenswasser 40 in die Reinigungsleitung 12 erlaubt. Gemäß Figur 9a ist der Öffnungsmechanismus 20 folglich in einem geschlossenen Zustand dargestellt (durchgezogene Linie, A), während in Figur 9b der Öffnungsmechanismus in einem geöffneten Zustand dargestellt ist (durchgezogene Linie, B in Fig. 9b und gestrichelte Linie B in Fig. 9a).

Der Aktor 11 kann über die Steuerung 26 elektrisch angesteuert werden. Der Aktor 11 ist vorzugsweise ein Hubmagnet, welcher durch die elektrische Ansteuerung eine mechanische Bewegung initiiert. Es ist ferner denkbar, dass der Aktor 11 durch ein anderes elektromechanisches Element ausgebildet ist, welches in der Lage ist, durch einen elektrischen Impuls eine mechanische Bewegung auszuführen. Wie den Figuren 9a und 9b, welche jeweils einen Zoom 60 zeigen, ferner noch zu entnehmen ist, ist sowohl im geöffnetem Zustand (Fig. 9b), als auch in geschlossenem Zustand (Fig. 9a) der Kondensatwasserbehälter 8 in dem Wäschepflegegerät 1 eingeführt. Dies bedeutet, dass gemäß der Ausführungsform der Figuren 7-9b ein Abfließen des Kondenswassers über die Reinigungsleitung 12 auch während eines Trocknungsprozesses erfolgen kann. Ferner ist z. B. zusätzlich, wie in Figs. 8, 9a, b dargestellt, eine Überlauföffnung 52 vorgesehen, über welche Kondenswasser 40 in die Reinigungsleitung 12 bei Erreichen des maximalen Kondenswasserpegels in der Kondensatwasserbehälterschale 25 ablaufen kann.

### Bezugszeichenliste

- 1: Wäschepflegegerät
- 2: Trommel
- 3: Wäsche
- 4: Prozessluftkreislauf
- 5: Wärmesenke
- 6: Behälterleitung
- 7: Kondenswasserpumpe
- 8: Kondensatwasserbehälter
- 9: Filtereinsatz
- 10: Öffnung
- 11: Aktor (Hubmagnet)
- 12: Reinigungsleitung
- 13: Ventil
- 14: Wärmetauscher
- 15: Wärmequelle
- 16: Kompressor
- 17: Drossel
- 18: Luftgebläse
- 19: Flusensieb
- 20: Öffnungsmechanismus
- 21: Bodengruppe
- 22: Antriebsmotor
- 23: Riemen
- 24: Rolle
- 25: Kondensatwasserbehälterschale
- 26: Steuerung
- 30: Eingang
- 32: Pufferspeichervolumen
- 34: Boden der Kondensatwasserbehälterschale
- 36: Rücklaufleitungswandung
- 38: Rücklaufleitung
- 40: Kondenswasser
- 42: Klappenelement
- 44: Federelement
- 46: Öffnung des Klappenelements
- 50: maximaler Kondenswasserpegel
- 52: Überlauföffnung
- 70: auslenkbare Klappe
- 60: Zoom
- 48: Öffnung der Reinigungsleitung
- A: verschlossener Zustand
- B: geöffneter Zustand

## Patentansprüche

1. Wäschepflegegerät (1) zum Trocknen von Wäsche mit einem Kondensatwasserbehälter (8) zum Auffangen des beim Trocknungsprozess erzeugten Kondenswassers (40) aus der feuchten Wäsche (3), wobei das Wäschepflegegerät (1) eine Bodengruppe (21) aufweist, welche über eine Behälterleitung (6) zum Leiten des Kondenswassers (40) in den Kondensatwasserbehälter (8) mit diesem verbunden ist, und der Kondensatwasserbehälter (8) in eine Kondensatwasserbehälterschale (25) zum Entleeren des Kondensatwasserbehälters (8) entnehmbar und wieder einführbar ist, wobei die Kondensatwasserbehälterschale (25) ein zusätzliches Pufferspeichervolumen (32) zum Aufnehmen von Kondenswasser (40) aufweist,
wobei zwischen der Behälterleitung (6) und der Kondensatwasserbehälterschale (25) eine Fluidverbindung besteht, über welche Kondenswasser (40) aus der Behälterleitung (6) direkt oder über den Kondensatwasserbehälter (8) in die Kondensatwasserbehälterschale (25) fliesst
wobei der Kondensatwasserbehälter (8) über ein Klappenelement (42) mit einer Reinigungsleitung (12) verbunden ist, wobei das Klappenelement (42) ein Federelement (44) aufweist,
**dadurch gekennzeichnet,**
**dass** das Federelement (44) bei Entnahme des Kondensatwasserbehälters (8) entlastet ist, so dass zur Entleerung des Pufferspeichervolumens (32) das Kondenswasser (40) über eine Öffnung (46) des entlasteten Klappenelements (42) durch die Reinigungsleitung (12) abfliesst.

2. Wäschepflegegerät (1) nach Anspruch 1, wobei, das Kondenswasser (40) aus der Behälterleitung (6) direkt oder über den Kondensatwasserbehälter (8) bei Überschreiten eines Schwellenwertes in die Kondensatwasserbehälterschale (25) fliesst, wobei der Schwellenwert einem Kondenswassergewicht entspricht, welches von dem Kondensatwasserbehälter (8) aufnehmbar ist.

3. Wäschepflegegerät (1) nach Anspruch 1 oder 2, wobei in einem eingeführten Zustand des Kondensatwasserbehälters (8) zwischen dem Kondensatwasserbehälter (8) und der Kondensatwasserbehälterschale (25) eine Fluidverbindung besteht, über welche bei Überschreiten eines Schwellenwertes Kondenswasser (40) aus dem Kondensatwasserbehälter (8) in die Kondensatwasserbehälterschale (25) fliesst, wobei der Schwellenwert einem Kondenswassergewicht entspricht, welches von dem Kondensatwasserbehälter (8) aufnehmbar ist.

4. Wäschepflegegerät (1) nach einem der vorhergehenden Ansprüche, wobei die Kondensatwasserbehälterschale (8) mit einer Rücklaufleitung (38) zum Rückleiten des Kondenswassers (40) in die Bodengruppe (21), insbesondere bei einer bereits erfolgten maximalen Kondenswasseraufnahme in der Kondensatwasserbehälterschale (8), in Fluidverbindung steht.

5. Wäschepflegegerät (1) nach Anspruch 4, wobei die Rücklaufleitung (38) einen Rücklaufleitungswandung (36) aufweist, welche sich von einem Boden (34) der Kondensatwasserbehälterschale (25) in die Kondensatwasserbehälterschale (25) hinein erstreckt.

6. Wäschepflegegerät (1) nach Anspruch 5, wobei erst bei Überschreiten eines Kondenswasserpegels größer als die Erstreckung der Rücklaufleitungswandung (36) ein Rücklaufen des Kondenswassers (40) über die Rücklaufleitung (38), insbesondere automatisch, erfolgt.

7. Wäschepflegegerät (1) nach einem der vorhergehenden Ansprüche 4-6, wobei das Klappenelement (42) zusätzlich eine auslenkbare Klappe (70) zum Entleeren des Pufferspeichersvolumens (32) umfasst.

8. Wäschepflegegerät (1) nach Anspruch 7, wobei die auslenkbare Klappe (70) über einen Aktor (11), insbesondere einen Hubmagneten, auslenkbar, insbesondere für eine Entleerung öffenbar oder verschließbar, ist, wobei der Aktor (11), insbesondere der Hubmagnet, über eine Steuerung (26) ansteuerbar ist.

9. Verfahren zum Auffangen und Entleeren von bei einem Trocknungsprozess erzeugten Kondenswasser (40) aus feuchter Wäsche (3) in einem Wäschepflegegerät (1), wobei das Wäschepflegegerät (1) eine Bodengruppe (21) aufweist, welche über eine Behälterleitung (6) zum Leiten des Kondenswasser (40) in einen Kondensatwasserbehälter (8) verbunden ist, und der Kondensatwasserbehälter (8) aus einer Kondensatwasserbehälterschale (25) zum Entleeren des Kondensatwasserbehälters (8) entnehmbar und einführbar ist, wobei Kondenswasser (40) in ein zusätzliches Pufferspeichervolumen (32) der Kondensatwasserbehälterschale (25) geleitet wird, insbesondere nach einer maximalen Aufnahme von Kondenswasser (40) in dem Kondensatwasserbehälter (8), wobei der Kondensatwasserbehälter (8) ein Klappelement (42), welches ein Federelement (44) aufweist umfasst, **dadurch gekennzeichnet**
**dass** die Entleerung der Kondensatwasserbehälterschale (25) über eine Öffnung (46) in einem Klappenelement (42) erfolgt, so dass bei einer Entnahme des Kondensatwasserbehälters (8) das Klappenelement (42) entlastet wird und die Öffnung (46) für das Kondenswasser (40) freigibt und das Kondenswasser (40) über eine Reinigungsleitung (12) aus der Kondensatwasserbehälterschale (25) abfließt.

10. Verfahren nach Anspruch 9, wobei zur Entleerung der Kondensatwasserbehälterschale (25) zusätzlich über eine auslenkbare Klappe (70) eine Öffnung (46) in einem Klappenelement (42) geöffnet wird, so dass die Öffnung (46) das Kondenswasser (40) freigibt und das Kondenswasser (40) über eine Reinigungsleitung (12) aus der Kondensatwasserbehälterschale (25) abfliesst.

11. Verfahren nach Anspruch 10, wobei die auslenkbare Klappe (70) mit einem elektrisch ansteuerbaren Aktor (11), insbesondere einen Hubmagneten, elektromechanisch gekoppelt ist und über eine Steuerung (26) angesteuert wird, insbesondere während eines Trocknungsprozesses.

12. Verfahren nach einem der Ansprüche 9 oder 11, wobei die Kondensatwasserbehälterschale (25) mit einer Rücklaufleitung (38) zum Rückleiten des Kondenswassers (40) in die Bodengruppe (21) in Fluidverbindung steht und die Rücklaufleitung (38) einen Rücklaufleitungswandung (36) aufweist, welche sich von einem Boden (34) der Kondensatwasserbehälterschale (25) in die Kondensatwasserbehälterschale (25) hinein erstreckt, wobei bei einem Überschreiten eines Kondenswasserpegels größer als die Erstreckung der Rücklaufleitungswandung (36) Kondenswasser (40) über die Rücklaufleitung (38), insbesondere automatisch, zurückläuft.

## Claims

1. Laundry device (1) for drying laundry having a condensate water tank (8) for collecting the condensate water (40) which is generated from the damp laundry (3) during the drying process, wherein the laundry device (1) has an underbody structure (21) which is connected with the condensate water tank via a tank line (6) for conducting the condensate water (40) into the condensate water tank (8), and the condensate water tank (8) can be removed from and reintroduced into a condensate water tank tray (25) for the purpose of emptying the condensate water tank (8), wherein the condensate water tank tray (25) has an additional buffer storage volume (32) for receiving condensate water (40), wherein a fluid connection exists between the tank line (6) and the condensate water tank tray (25), by way of which fluid connection condensate water (40) flows out of the tank line (6) into the condensate water tank tray (25) directly or via the condensate water tank (8)
wherein the condensate water tank (8) is connected to a cleaning line (12) via a flap element (42), wherein the flap element (42) has a spring element (44),
**characterised in that**
the spring element (44) is released when the condensate water tank (8) is removed, so that in order to empty the buffer storage volume (32), the condensate water (40) drains off through the cleaning line (12) via an opening (46) in the released flap element (42).

2. Laundry device (1) according to claim 1, wherein the condensate water (40) flows out of the tank line (6) into the condensate water tank tray (25) directly or via the condensate water tank (8) when a threshold value is exceeded, wherein the threshold value corresponds to a condensate water weight which can be received by the condensate water tank (8).

3. Laundry device (1) according to claim 1 or 2, wherein in an introduced state of the condensate water tank (8) a fluid connection exists between the condensate water tank (8) and the condensate water tank tray (25), by way of which fluid connection condensate water (40) flows out of the condensate water tank (8) into the condensate water tank tray (25) when a threshold value is exceeded, wherein the threshold value corresponds to a condensate water weight which can be received by the condensate water tank (8).

4. Laundry device (1) according to one of the preceding claims, wherein the condensate water tank tray (8) is in fluid connection with a return line (38) for returning the condensate water (40) into the underbody structure (21), in particular with a maximum water absorption which has already taken place in the condensate water tank tray (8).

5. Laundry device (1) according to claim 4, wherein the return line (38) has a return line wall (36), which extends from a base (34) of the condensate water tank tray (25) into the condensate water tank tray (25).

6. Laundry device (1) according to claim 5, wherein the condensate water (40) only runs back via the return line (38), in particular automatically, when a condensate water level is exceeded and is greater than the extent of the return line wall (36).

7. Laundry device (1) according to one of the preceding claims 4 - 6, wherein the flap element (42) additionally comprises a deflectable flap (70) for emptying the buffer storage volume (32).

8. Laundry device (1) according to claim 7, wherein the deflectable flap (70) can be deflected by way of an actuator (11), in particular a lifting magnet, in particular can be opened or closed for emptying purposes, wherein the actuator (11), in particular the lifting magnet, can be actuated by way of a controller (26).

9. Method for collecting and emptying condensate water (40) which is generated from damp laundry (3) during a drying process in a laundry device (1), wherein the laundry device (1) has a underbody structure (21) which is connected via a tank line (6) for conducting the condensate water (40) into a condensate water tank (8), and the condensate water tank (8) can be removed from and introduced into a condensate water tank tray (25) for emptying the condensate water tank (8), wherein condensate water (40) is conducted into an additional buffer storage volume (32) of the condensate water tank tray (25), in particular after a maximum absorption of condensate water (40) in the condensate water tank (8), wherein the condensate water tank (8) comprises a flap element (42) which has a spring element (44),
**characterised in that**
the emptying of the condensate water tank tray (25) is carried out by way of an opening (46) in a flap element (42), so that when the condensate water tank (8) is removed, the flap element (42) is released and the opening (46) for the condensate water (40) releases and the condensate water (40) drains off out of the condensate water tank tray (25) via a cleaning line (12).

10. Method according to claim 9, wherein in order to empty the condensate water tank tray (25), an opening (46) in a flap element (42) is additionally opened by way of a deflectable flap (70), so that the opening (46) releases the condensate water (40) and the condensate water (40) drains off out of the condensate water tank tray (25) by way of a cleaning line (12).

11. Method according to claim 10, wherein the deflectable flap (70) is electromechanically coupled to an electrically actuatable actuator (11), in particular a lifting magnet, and is actuated by way of a controller (26), in particular during a drying process.

12. Method according to one of claims 9 or 11, wherein the condensate water tank tray (25) is in fluid connection with a return line (38) for returning the condensate water (40) into the underbody structure (21), and the return line (38) has a return line wall (36), which extends from a base (34) of the condensate water tank tray (25) into the condensate water tank tray (25), wherein condensate water (40) runs back, in particular automatically, via the return line (38) when a condensate water level is exceeded and is greater than the extent of the return line wall (36).

## Revendications

1. Appareil d'entretien de linge (1) destiné au séchage de linge, comprenant un récipient d'eau de condensat (8) pour recueillir l'eau de condensation (40) sortant du linge humide (3) et produite par le processus de séchage, dans lequel l'appareil d'entretien de linge (1) comprend un groupe de fond (21) raccordé à celui-ci par une conduite de récipient (6) pour l'acheminement de l'eau de condensation (40) dans le récipient d'eau de condensat (8), et le récipient d'eau de condensat (8) peut être retiré et replacé dans un compartiment pour le récipient d'eau de condensat (25) pour la vidange du récipient d'eau de condensat (8), le compartiment pour le réservoir d'eau de condensat (25) comprenant un volume de stockage tampon (32) supplémentaire pour le captage de l'eau de condensation (40),
un raccord fluidique existant entre la conduite du récipient (6) et le compartiment pour le récipient d'eau de condensat (25), par le biais duquel l'eau de condensation (40) de la conduite du récipient (6) s'écoule directement ou par le biais du récipient d'eau de condensat (8) dans le compartiment pour le récipient d'eau de condensat (25),
le récipient d'eau de condensat (8) étant raccordé par un élément à clapet (42) à une conduite de nettoyage (12), l'élément à clapet (42) présentant un élément à ressort (44), **caractérisé en ce que**
l'élément à ressort (44) est détendu au retrait du récipient d'eau de condensat (8), de sorte que pour la vidange du volume de stockage tampon (32), l'eau de condensation (40) s'évacue par la conduite de nettoyage (12) en passant par un orifice (46) de l'élément à clapet (42) détendu.

2. Appareil d'entretien de linge (1) selon la revendication 1, dans lequel l'eau de condensation (40), en cas de dépassement d'une valeur de seuil, s'écoule de la conduite de récipient (6) dans le compartiment pour le récipient d'eau de condensat (25) directement ou par le récipient d'eau de condensat (8), la valeur de seuil correspondant à un poids de l'eau de condensation, lequel peut être capté par le récipient d'eau de condensat (8).

3. Appareil d'entretien de linge (1) selon la revendication 1 ou 2, dans lequel, quand le récipient d'eau de condensat (8) est inséré, un raccord fluidique est établi entre le récipient d'eau de condensat (8) et le compartiment pour le récipient d'eau de condensat (25), par lequel, en cas de dépassement d'une valeur de seuil, l'eau de condensation (40) s'écoule du récipient d'eau de condensat (8) dans le compartiment pour le récipient d'eau de condensat (25), la valeur de seuil correspondant à un poids de l'eau de condensation, lequel peut être capté par le récipient d'eau de condensat (8).

4. Appareil d'entretien de linge (1) selon l'une des revendications précédentes, dans lequel le compartiment pour le récipient d'eau de condensat (8) est en raccord fluidique avec une conduite de reflux (38) pour l'acheminement de retour de l'eau de condensation (40) dans le groupe de fond (21), en particulier si le captage maximal d'eau de condensation est déjà atteint dans le compartiment pour le récipient d'eau de condensat (8).

5. Appareil d'entretien de linge (1) selon la revendication 4, dans lequel la conduite de reflux (38) présente une cloison de guidage du reflux (36), laquelle s'étend d'un fond (34) du compartiment pour le récipient d'eau de condensat (25) dans le compartiment pour le récipient d'eau de condensat (25).

6. Appareil d'entretien de linge (1) selon la revendication 5, dans lequel un reflux de l'eau de condensation (40) par la conduite de reflux (38) ne se produit qu'en cas de dépassement d'un pic d'eau de condensation plus grand que l'étendue de la cloison de guidage du reflux (36), en particulier de manière automatique.

7. Appareil d'entretien de linge (1) selon l'une des revendications précédentes 4-6, dans lequel l'élément à clapet (42) comprend en outre un clapet variable (70) pour la vidange du volume de stockage tampon (32).

8. Appareil d'entretien de linge (1) selon la revendication 7, dans lequel le clapet (70) variable peut varier par la vertu d'un actionneur (11), en particulier un aimant de levage, en position d'ouverture ou de fermeture, en particulier pour la vidange, l'actionneur (11), en particulier l'aimant de levage, étant amorcé par une commande (26).

9. Procédé pour recueillir et vidanger l'eau de condensation (40) sortant de linge humide (3) et produite lors d'un processus de séchage, dans un appareil d'entretien de linge (1), dans lequel l'appareil d'entretien de linge (1) comprend un groupe de fond (21), raccordé par une conduite de récipient (6) pour l'acheminement de l'eau de condensation (40) dans un récipient d'eau de condensat (8), et le récipient d'eau de condensat (8) peut être retiré et replacé d'un compartiment pour le récipient d'eau de condensat (25) pour la vidange du récipient d'eau de condensat (8), l'eau de condensation (40) étant conduite dans un volume de stockage tampon (32) supplémentaire du compartiment pour le récipient d'eau de condensat (25), en particulier après le captage maximal d'eau de condensation (40) dans le récipient d'eau de condensat (8), le récipient d'eau de condensat (8) comprenant un élément à clapet (42), lequel présente un élément à ressort (44),
**caractérisé en ce que**
la vidange du compartiment pour le récipient d'eau de condensat (25) s'effectue par un orifice (46) dans un élément à clapet (42), de sorte qu'au retrait du récipient d'eau de condensat (8), l'élément à clapet (42) est détendu et l'ouverture (46) se libère pour l'eau de condensation (40), et l'eau de condensation (40) s'évacue par une conduite de nettoyage (12) hors du compartiment pour le récipient d'eau de condensat (25).

10. Procédé selon la revendication 9, dans lequel, pour la vidange du compartiment pour le récipient d'eau de condensat (25), un orifice (46) dans un élément à clapet (42) s'ouvre en plus par un clapet (70) variable, de sorte que l'orifice (46) libère l'eau de condensation (40), et l'eau de condensation (40) s'évacue par une conduite de nettoyage (12) hors du compartiment pour le récipient d'eau de condensat (25).

11. Procédé selon la revendication 10, dans lequel le clapet (70) variable est électromécaniquement couplé avec un actionneur (11) amorcé par électricité, en particulier un aimant de levage, et est amorcé par une commande (26), en particulier pendant un processus de séchage.

12. Procédé selon l'une des revendications 9 ou 11, dans lequel le compartiment pour le récipient d'eau de condensat (25) est en raccord fluidique avec une conduite de reflux (38) pour l'acheminement de retour de l'eau de condensation (40) dans le groupe de fond (21), et la conduite de reflux (38) présente une cloison de guidage du reflux (36), laquelle s'étend du fond (34) du compartiment pour le récipient d'eau de condensat (25) dans le compartiment pour le récipient d'eau de condensat (25), l'eau de condensation (40) ne refluant par la conduite de reflux (38) qu'en cas de dépassement d'un pic d'eau de condensation plus grand que l'étendue de la cloison de guidage du reflux (36), en particulier de manière automatique.
